# EUROPÄISCHE PATENTSCHRIFT

(11) **EP 0 826 625 B1**
(45) Veröffentlichungstag und Bekanntmachung des Hinweises auf die Patenterteilung: **19.02.2003**
(21) Anmeldenummer: 97114166.8
(22) Anmeldetag: 16.08.1997
(51) Int. Cl.: B66F 9/14

(54) **Lastaufnahmemittel zur doppeltiefen Ein- beziehungsweise Auslagerung von palettierten Ladeeinheiten**
Load pick up means for double reach loading respectively unloading of palletized loading units
Moyen de prise de charge pour stockage respectivement déstockage à double portée d'unités de chargement palettisées

(30) Priorität: 24.08.1996 DE 19634216
(43) Veröffentlichungstag der Anmeldung: 04.03.1998
(73) Patentinhaber: SSI Schäfer Noell GmbH Lager- und Systemtechnik, 57290 Neunkirchen (DE)
(72) Erfinder: Simon, Andreas, 97276 Margetshöchheim (DE); Heinrich, Günter, 97273 Kürnach (DE); Gewald, Hendrik, 97209 Veitshöchheim (DE)
(74) Vertreter: Lüdtke, Frank

(56) Entgegenhaltungen:
- WO-A-94/04447
- DE-A- 19 623 022
- FR-A- 2 709 745

## Beschreibung

Die Erfindung betrifft ein Lastaufnahmemittel zur doppeltiefen Ein- beziehungsweise Auslagerung von palettierten Ladeeinheiten, in einem Hochregallager, entsprechend dem Oberbegriff des ersten Patentanspruches.
Zum Ein- beziehungsweise Auslagern von palettierten Ladeeinheiten in einem Hochregallager sind Teleskopgabeln üblich.
Die Teleskopgabeln zur doppeltiefen Lagerung von Ladeeinheiten werden je nach Anwendungsfall mit drei beziehungsweise vier ausfahrenden Tischen ausgeführt. Der Antrieb der Teleskopgabel erfolgt dabei entweder über eine Zahnstange oder über eine sogenannte Kombikette am untersten Tisch. Die Kraftübertragung und Bewegungskopplung der anderen Tische erfolgt dabei über sogenannte Koppelketten oder Zahnräder und Zahnstangen. Diese Konstruktionen übertragen die Kräfte auf die oberen Tische und lassen dadurch alle Tische proportional zueinander ausfahren, das heißt, daß sich der gesamte Ausfahrweg des Teleskoptisches gleichmäßig auf alle Tische verteilt.
Die bekannten Bauarten von Teleskoptischen für die doppeltiefe Lagerung von Ladeeinheiten haben funktionsbedingt folgende Nachteile: Beim Verschieben des unteren Tisches werden alle oberen Tische gleichmäßig ausgefahren. Daraus resultiert, daß bei jeder Ein- beziehungsweise Auslagerung von der vorderen Position im Regal alle Teleskoptische in einen Freiraum unter der Ladeeinheit einfahren müssen. Deswegen müssen die palettierten Ladeeinheiten bei der doppeltiefen Lagerung auf sogenannte Tiefenriegel aufgeständert werden, da der Einfahrbereich bei den gebräuchlichen Ladehilfsmitteln (Paletten) zu niedrig ist. Durch die Aufständerung der Ladeeinheiten im Regal erhöhen sich die Investitionskosten für den Regalstahlbau in einem Hochregallager erheblich.

Aus EP 0 655 048 B1 ist eine Vorrichtung bekannt, die auf einem Grundrahmen angeordnet ist und quer zu diesem von einer auf die andere Seite bewegbar ist. Auf diesem Wagenbereich sind ein oder mehrere Antriebe angeordnet. Diese Antriebe fahren mit dem Wagenbereich aus. Damit ist eine Energieversorgung zu diesem Wagenbereich nötig, was konstruktiv aufwendig ist.
Aus FR-A-2709745 ist ein Lastaufnahmemittel doppeltiefen Ein- bzw. Auslagerung von palettierten Ladeeinheiten, bestehend aus einer Teleskopgabel mit mehreren Teleskoparmen (2, 3, 4, 5) bekannt, welche aus ausfahrbaren Tischen und einem Untertisch (1) als Rahmen bestehen, wobei wahlweise alle Tische (2-5) oder nur die beiden oberen Tische (4, 5) ausfahrbar sind, welches durch die Kopplung zweier Antriebe (30, 35) erreicht wird, welche auf dem Untertisch (1) angeordnet sind, von denen der erste Antrieb (35) auf einen oder mehrere Tische (2, 3) wirkt und der zweite Antrieb (30) über einen seperaten Antriebsstrang (31, 34, 23, 29, 26, 19, 15) abhängt vom ersten Antrieb (35) auf die oberen Tische (4, 5) wirkt. Bei dieser Vorrichtung wird aber das Ausfahren der Tische im Zusammenhang mit den Antrieben anders vorgenommen als das mit der vorliegenden Erfindung der Fall ist, wobei beide Antriebe bewegt werden müssen, um die Tische auszufahren.

Es ist daher Aufgabe der Erfindung, ein Lastaufnahmemittel zur doppeltiefen Einlagerung beziehungsweise Auslagerung von palettierten Ladeeinheiten zu entwickeln, bei dem nur ein Antrieb aktiv sein muss, um die Tische auszufahren.

Diese Aufgabe wird durch eine Vorrichtung mit den kennzeichnenden Merkmalen des ersten Patentanspruches gelöst.
Die Unteransprüche geben vorteilhafte Ausführungen der Erfindung wieder. Wesentlicher Bestandteil der Erfindung sind zwei Teleskoparme, welche wiederum aus mehreren, vorzugsweise je drei oder vier ausfahrbaren Tischen und einem Untertisch als Grundrahmen zur Montage, zum Beispiel auf einen Hubwagen eines Regalbediengerätes, bestehen.
Der Antrieb des Lastaufnahmemittels, welches als Gabel ausgebildet ist, erfolgt über zwei Antriebe. Der erste Antrieb dient dazu, den untersten Tisch zum Beispiel über Zahnräder und eine Zahnstange, welche an diesem befestigt ist, wahlweise zur linken oder zur rechten Seite auszufahren. Denkbar ist auch ein Antrieb über eine Kombikette mit zwei versetzten Kettenenden, welche an Festpunkten am untersten ausfahrbaren Tisch befestigt sind. Bei einer Teleskopgabel mit vier Tischen wird die Bewegung des zweiten Tisches von unten mit der Bewegung des untersten Tisches zum Beispiel über eine Koppelkette mit Festpunkten gekoppelt. Der zweite Antrieb kann unabhängig vom ersten Antrieb den zweiten Tisch von oben über die beiden versetzten Enden einer Kette, welche über die unteren Tische zum Kettenrad auf den Untertisch geführt werden, ebenfalls wahlweise nach rechts oder links ausfahren.
Die beiden Kettenenden sind jeweils an einem Festpunkt am zweiten Tisch von oben befestigt. Die Bewegung des obersten Tisches wird ebenfalls zum Beispiel über eine Koppelkette mit der Bewegung des zweiten Tisches von oben gekoppelt.

Die Position der Tische beim Anfahren in der vorderen und der hinteren Position im Regal können durch eine Wegmessung, einen Endschalter oder andere geeignete Einrichtungen an den einzelnen Tischen überwacht werden.

Die erfindungsgemäße Vorrichtung hat den Vorteil, daß für die Aufnahme beziehungsweise Abgabe der Last nur die oberen, schmalen Gabelquerschnitte unter die Last einfahren müssen, wodurch ermöglicht wird, daß die palettierte Ladeeinheit direkt auf den Plattenträger abgestellt werden kann und nicht mehr aufgeständert werden müssen. Weiterhin entfällt die bewegliche Energieversorgung zu einem Wagenbereich, wodurch sich die Konstruktion vereinfacht und die Inverstitionskosten verringert werden. Nachfolgend soll die Erfindung an zehn Figuren und einem Ausführungsbeispiel näher erläutert werden. Die Figuren zeigen:
- Figur 1: erfindungsgemäße Vorrichtung mit drei ausfahrbaren Tischen beim Handhaben einer palettierten Ladeeinheit in der hinteren Position im Regal,
- Figur 2: erfindungsgemäße Vorrichtung mit drei ausfahrbaren Tischen beim Handhaben einer palettierten Ladeeinheit in der vorderen Position im Regal,
- Figur 3: Funktionsschema der beiden Antiebssysteme von A1/A2 der erfindungsgemäßen Vorrichtung mit drei ausfahrbaren Tischen beim Handhaben einer palettierten Ladeeinheit in der hinteren Position im Regal,
- Figur 4: Funktionsschema der beiden Antriebssysteme von A1/A2 bei der erfindungsgemäßen Vorrichtung mit drei ausfahrbaren Tischen beim Handhaben einer palettierten Ladeeinheit in der hinteren Position im Regal, wobei nur die oberen beiden Tische separat ausgefahren wurden,
- Figur 5: erfindungsgemäße Vorrichtung mit drei ausfahrbaren Tischen im Querschnitt,
- Figur 6: Darstellung von Figur 1 nur mit vier ausfahrbaren Tischen,
- Figur 7: Darstellung von Figur 2 nur mit vier ausfahrbaren Tischen,
- Figur 8: Darstellung von Figur 3 nur mit vier ausfahrbaren Tischen,
- Figur 9: Darstellung von Figur 4 nur mit vier ausfahrbaren Tischen,
- Figur 10: Darstellung von Figur 5 nur mit vier ausfahrbaren Tischen.

Die in Figur 1 dargestellte Teleskopgabel besteht aus drei ausfahrenden Tischen 10, 20, 30a, die auf einem Untertisch 40 als Grundrahmen zur Montage auf einem Hubwagen 50 eines Regalbediengerätes angeordnet sind. Zum Antrieb sind zwei Antriebe A1 und A2 vorgesehen, wobei A1 den ersten Antrieb 100 und A2 den zweiten Antrieb 200 darstellt. Beide Antriebe A1 und A2 besitzen eine Bremse 101 und 201. Die Kraftübertragung auf den Antriebsstrang von A1 erfolgt über angetriebene Zahnräder 110 und Zahnstangen 120. Die Kraftübertragung bei dem Antriebsstrang von A2 erfolgt über Kettenräder 210 und eine Kette mit zwei versetzten Enden 220 und Festpunkt 230 am zweiten Tisch von oben 20.
Zum Handling der hinteren Ladeeinheiten 1 im Regalfach werden alle drei Tische 10, 20, 30a über den ersten Antrieb 100 ausgefahren. Der zweite Antrieb 200 ist dabei über die Motorbremse 201 blockiert, so daß das Antriebskettenrad 210 für die Kette 220 als Festpunkt auf dem Grundrahmen 40 wirkt und dadurch die Bewegung der oberen beiden Tische 10, 20 mit der Bewegung des untersten Tisches 30a koppelt. Die Figur 2 zeigt die erfindungsgemäße Vorrichtung in der vorderen Position im Regal mit der Ladeeinheit 1, wobei nur die oberen beiden Tische 10, 20 separat ausgefahren wurden. Das geschieht, indem die beiden oberen Tische 10, 20 über den zweiten Antrieb 200 in den Gabelhohlraum des Ladehilfsmittels 2 ausfahren. Die Bewegung des untersten Tisches 30a ist dabei über die Motorbremse 101 des ersten Antriebes 100 blockiert. Die Figuren 3 und 4 zeigen Funktionsschemata der Antriebssysteme A1 und A2 der Figuren 1 und 2. Bei der Teleskopgabel mit vier Tischen 10, 20, 30b, 30a, wie sie in den Figuren 6 bis 10 dargestellt ist, wird die Bewegung des zweiten Tischen von unten 30b mit der Bewegung des untersten Tisches 30a über eine Koppelkette mit Festpunkt gekoppelt. Der zweite Antrieb 200 kann unabhängig vom ersten Antrieb 100 den zweiten Tisch von oben 20 über die beiden versetzten Enden der Kette 220, welche über die unteren Tische zum Kettenrad 210 auf den Untertisch geführt wird, ebenfalls wahlweise zur rechten oder zur linken Seite gefahren werden. Die beiden Kettenenden sind jeweils an einen Festpunkt 230 am zweiten Tisch von oben 20 befestigt. Die Bewegung des obersten Tisches 10 wird ebenfalls über eine Koppelkette mit der Bewegung des zweiten Tisches von oben 20 gekoppelt. Zum Handling der vorderen Ladeeinheit 1 im Regalfach werden die oberen beiden Tische 10, 20 über den zweiten Antrieb 200 in den Gabelhohlraum des Ladehilfsmittels 2 ausgefahren (Figur 7). Die Bewegung der beiden unteren Tische 30a, 30b ist dabei über die Motorbremse 101 des ersten Antriebes 100 blockiert. Zum Handling der hinteren Ladeeinheit 1 im Regalfach (Figur 6) werden alle vier Tische 10, 20, 30b, 30a über beide Antriebe 100, 200 ausgefahren. Der erste 100 und der zweite Antrieb 200 können dabei synchron oder hintereinander angesteuert werden, um alle Tische auszufahren. Das Funktionsschema der Figuren 6 und 7 ist den Figuren 8 und 9 zu entnehmen.

### Liste der verwendeten Bezugszeichen

- 1: Ladeeinheit
- 2: Ladehilfsmittel
- 10: Obertisch (oberster ausfahrender Tisch)
- 20: Mitteltisch 1 (zweiter ausfahrender Tisch von oben)
- 30a: Mitteltisch 2a (unterster ausfahrender Tisch)
- 30b: Mitteltisch 2b (zweiter ausfahrender Tisch von unten)
- 40: Untertisch / Grundrahmen zum Beispiel zur Montage auf dem Hubwagen eines Regalbediengerätes
- 50: Grundeinheit zum Beispiel Hubwagen eines Regalbediengerätes
- 100: erster Antrieb
- 101: Bremse des ersten Antriebes
- 110: angetriebene Zahnräder
- 120: Zahnstange
- 200: zweiter Antrieb
- 201: Bremse des zweiten Antriebes
- 210: angetriebene Kettenräder
- 220: Kette mit zwei versetzten Kettenenden
- 230: Festpunkte der Kette am Mitteltisch 1 (zweiter Tisch von oben)

## Patentansprüche

1. Lastaufnahmemittel zur doppeltiefen Ein- bzw. Auslagerung von palettierten Ladeeinheiten, in einen Hochregallager, bestehend aus einer Teleskopgabel mit mehreren Teleskoparmen, welche aus ausfahrbaren Tischen (10, 20, 30a, 30b) und einem Untertisch (40) als Rahmen, beispielsweise zur Montage auf einem Hubwagen eines Regalbediengerätes, besteht, wobei wahlweise alle Tische (10, 20, 30a, 30b) oder nur die beiden oberen Tische (10, 20) ausfahrbar sind, welches durch die Kopplung zweier Antriebe (100, 200) erreicht wird, welche auf dem Untertisch (40) angeordnet sind, von denen der erste Antrieb (100) auf einen oder mehrere Tische (30a, 30b) wirkt und der zweite Antrieb (200) über einen separaten Antriebsstrang (210, 220, 230) unabhängig vom ersten Antrieb (100) auf die oberen beiden Tische (10, 20) wirkt, **dadurch gekennzeichnet, dass** die Steuerung zum Anfahren der vorderen Position im Regal nur die oberen beiden Tische (10, 20) über den zweiten Antrieb (200) ausfährt, der unterste Tisch (30a) durch Blockieren des ersten Antriebes (100) in der Mittelstellung auf dem Hubwagen (50) hält und zum Anfahren der hinteren Position im Regal alle Tische (10, 20, 30a) über den ersten Antrieb (100) ausfährt und durch Blockieren des zweiten Antriebes (200) die Bewegung der beiden oberen Tische (10, 20) mit der Bewegung des unteren Tisches (30a) koppelt.

2. Lastaufnahmemittel nach Anspruch 1, **dadurch gekennzeichnet, daß** die Steuerung zum Anfahren der vorderen Position im Regal nur die beiden oberen Tische (10, 20) über den zweiten Antrieb (200) ausfahren und die untersten beiden Tische (30a, 30b) durch Blockieren des ersten Antriebes (100) in der Mittelstellung des Hubwagens gehalten werden und zum Anfahren der hinteren Position im Regal beide Antriebe (100, 200) synchron angesteuert werden und dadurch alle Tische (10, 20, 30a, 30b) gleichmäßig ausfahren.

3. Lastaufnahmemittel nach den Ansprüchen 1 und 2, **dadurch gekennzeichnet, daß** die Steuerung zum Anfahren der vorderen Position im Regal nur die oberen beiden Tische (10, 20) über den zweiten Antrieb (200) ausfährt und die untersten beiden Tische (30a, 30b) durch Blockieren des ersten Antriebes (100) in der Mittelstellung des Hubwagens (50) hält und zum Anfahren der hinteren Position im Regal beide Antriebe (100, 200) nacheinander angesteuert werden und dadurch die unteren beiden Tische (30a, 30b) und die oberen beiden Tische (10, 20) zeitlich versetzt ausfahren.

4. Lastaufnahmemittel nach den Ansprüchen 1, bis 3, **dadurch gekennzeichnet, daß** der Relativhub des Lastaufnahmemittels zum Anheben beziehungsweise zum Absetzen der Ladeeinheiten (1) im Regal über einen separaten Hubmechanismus, beispielsweise den Hubwagen eines Regalbediengerätes, erfolgt.

5. Lastaufnahmemittel nach den Ansprüchen 1 bis 4, **dadurch gekennzeichnet, daß** die Position der Tische (10, 20) beim Anfahren der vorderen und der hinteren Position im Regal durch eine Wegmessung überwacht wird.

## Claims

1. Load lifting means for the double-depth storage and retrieval of palletised unit loads in a high-level rack-type storage system, comprising a telescopic fork provided with a plurality of telescopic arms, which fork comprises extendable platens (10, 20, 30a, 30b) and a lower platen (40) as a frame, for example for assembly on a lift truck of a rack operating appliance, all of the platens (10, 20, 30a, 30b) or only the two upper platens (10, 20) being selectively extendable, this being achieved by the linking of two drives (100, 200), which are disposed on the lower platen (40), the first drive (100) of which acts on one or more of the platens (30a, 30b), and the second drive (200) of which acts on the two upper platens (10, 20) independently of the first drive (100) via a separate working line (210, 220, 230), **characterised in that** the control device for reaching the front position in the rack only extends the two upper platens (10, 20) via the second drive (200), the lowermost platen (30a) stops in the central position on the lift truck (50) by locking the first drive (100), and, to reach the rear position in the rack, said control device extends all of the platens (10, 20, 30a) via the first drive (100) and links the movement of the two upper platens (10, 20) to the movement of the lower platen (30a) by locking the second drive (200).

2. Load lifting means according to claim 1, **characterised in that** the control device for reaching the front position in the rack only extends the two upper platens (10, 20) via the second drive (200), and the two lowermost platens (30a, 30b) are retained in the central position of the lift truck by locking the first drive (100), and both drives (100, 200) are synchronously actuated to reach the rear position in the rack and thereby extend all of the platens (10, 20, 30a, 30b) uniformly.

3. Load lifting means according to claims 1 and 2, **characterised in that** the control device for reaching the front position in the rack only extends the two upper platens (10, 20) via the second drive (200) and retains the two lowermost platens (30a, 30b) in the central position of the lift truck (50) by locking the first drive (100), and both drives (100, 200) are actuated successively to reach the rear position in the rack and thereby extend the two lower platens (30a, 30b) and the two upper platens (10, 20) in a time-staggered manner.

4. Load lifting means according to claims 1 to 3, **characterised in that** the relative lift of the load lifting means to raise or respectively to deposit the unit loads (1) in the rack is effected via a separate lifting mechanism, for example the lift truck of a rack operating appliance.

5. Load lifting means according to claims 1 to 4, **characterised in that** the position of the platens (10, 20) is monitored by a travel measuring device when the front and rear positions in the rack are reached.

## Revendications

1. Moyen de réception de charge destiné au dépôt et à l'enlèvement en deux profondeurs d'unités de chargement sur palettes, dans un dépôt à étagères hautes ; ledit moyen étant composé d'une fourche télescopique avec plusieurs bras télescopiques, laquelle fourche est constituée de tables susceptibles d'être expulsées (10, 20, 30a, 30b) et une sous-table (40) en tant que cadre, par exemple pour le montage sur un chariot élévateur d'un appareil de desserte d'étagères , où au choix toutes les tables (10, 20, 30a, 30b) ou seulement les deux tables supérieures (10, 20) sont susceptibles d'être expulsées au moyen du couplage de deux entraînements (100, 200) disposés sur la sous-table (40), où le premier entraînement (100) agit sur une ou plusieurs tables (30a, 30b) et le deuxième entraînement (200) agit sur les deux tables supérieures par l'intermédiaire d'une ligne d'entraînement (210, 220, 230) séparée, indépendant du premier entraînement, **caractérisé en ce que** la commande expulse seulement les deux tables supérieures (10, 20) au moyen du deuxième entraînement , pour atteindre la position avant de l'étagère , **en ce que** la commande maintient la table inférieure (30a), en bloquant le premier entraînement (100) dans la position médiane sur le chariot élévateur (50) et expulse toutes les tables (10, 20, 30a) par l'intermédiaire du premier entraînement (100) pour atteindre la position arrière dans l'étagère et lie, en bloquant le deuxième entraînement, le mouvement des deux tables supérieures (10, 20) avec le mouvement de la table inférieures (30a).

2. Moyen de réception de charge selon la revendication 1, **caractérisé en ce que** la commande pour atteindre la position avant dans l'étagère n'expulse les deux tables supérieures (10, 20) qu'au moyen du deuxième entraînement et **en ce que** les deux tables situées le plus bas (30a, 30b) sont maintenues dans la position médiane du chariot élévateur en bloquant le premier entraînement et **en ce que** les deux entraînements (100, 200) sont commandés de façon synchrone pour atteindre la position arrière sur l'étagère et que par ce fait toutes les tables (10, 20, 30a, 30b) sont expulsées de façon régulière.

3. Moyen de réception de charge selon les revendications 1 et 2, **caractérisé en ce que** la commande pour atteindre 1a position avant dans l'étagère n'expulse les deux tables supérieures (10, 20) qu'au moyen du deuxième entraînement et **en ce que** les deux tables situées le plus bas (30a, 30b) sont maintenues dans la position médiane du chariot élévateur en bloquant le premier entraînement et **en ce que** les deux entraînements (100,200) sont commandés de façon successive pour atteindre la position arrière sur l'étagère et que par ce fait les deux tables inférieures (30a, 30b) et les deux tables supérieures (10, 20) sont expulsées de façon décalée dans le temps.

4. Moyen de réception de charge selon les revendication 1 à 3, **caractérisé en ce que** l'élévation relative du moyen de réception de charges pour lever ou déposer les unités de charge (1) sur l'étagère soit effectué par l'intermédiaire d'un mécanisme de levage séparé, par exemple, le chariot élévateur d'un appareil de desserte d'étagère .

5. Moyen de réception de charge selon les revendications 1 à 4, **caractérisé en ce que** la position des tables (10, 20) est surveillée , grâce à une odométrie lorsqu'on atteint la position avant et arrière dans l'étagère.
